# EUROPÄISCHE PATENTSCHRIFT

(11) **EP 0 304 444 B1**
(45) Veröffentlichungstag und Bekanntmachung des Hinweises auf die Patenterteilung: **16.10.1991**
(21) Anmeldenummer: 88901780.2
(22) Anmeldetag: 29.02.1988
(51) Int. Cl.: B30B 9/02, B30B 9/04

(54) **VERFAHREN ZUR STEUERUNG DER ENTSAFTUNG ORGANISCHER PRODUKTE**
PROCESS FOR CONTROLLING THE EXTRACTION OF JUICE FROM ORGANIC PRODUCTS
PROCEDE DE COMMANDE DE L'EXTRACTION DU JUS DE PRODUITS ORGANIQUES

(30) Priorität: 05.03.1987 CH 823/87
(43) Veröffentlichungstag der Anmeldung: 01.03.1989
(73) Patentinhaber: BUCHER-GUYER AG Maschinenfabrik, CH-8166 Niederweningen/Zürich (CH)
(72) Erfinder: HARTMANN, Eduard, CH-5425 Schneisingen (CH)
(86) Internationale Anmeldenummer: CH8800049
(87) Internationale Veröffentlichungsnummer: WO8806518

(56) Entgegenhaltungen:
- FR-A- 2 411 699
- FR-A- 2 590 046
- Patent Abstracts of Japan, Band 4, Nr 132 (M-32)(614), 17.September 1980, & JP,A, 5588999 ( TOKYO SHIBAURA DENKI K.K. )5. Juli 1980
- Patent Abstracts of Japan, Band 4, Nr 128 (M-31)(610), 9.September 1980, & JP,A, 5586697 ( TOKYO SHIBAURA DENKI K.K. ) 30. Juni 1980

## Beschreibung

Die Erfindung betrifft ein Verfahren zur Steuerung der Entsaftung organischer Produkte gemäss dem Oberbegriff des Patentanspruches 1.

Zu diesem Zwecke werden vornehmlich mechanisch, pneumatisch oder hydraulisch betätigte Pressen verwendet, wobei das Pressorgan vorwiegend als kolben oder flexible Membran ausgebildet ist. Der gesamte Pressvorgang erfolgt in mehreren Presszyklen, die in sich folgenden Intervallen abgewickelt werden.
Während eines Presszyklus' wird das Pressorgan vorerst beharrlich gegen die im Pressraum vorkommende Maische gepresst und anschliessend wieder in eine Ruhelage zurückgezogen. Während dieser Rückhubbewegung wird die Maische aus Obst, Trauben oder dgl. Früchten beispielsweise durch Rotation des Pressbehälters während einer gewissen Zeit aufgelockert.

Bei dieser diskontinuierlichen Arbeitsweise ist der erforderliche zeitliche Aufwand bei der zu entsaftenden Maischecharge für den wirtschaftlichen Nutzen einer Presse von entscheidender Bedeutung.
Darunter versteht man eine hohe Saftausbeute bei möglichst kurzer Gesamtverweilzeit für den Prozess unter Vermeidung schädlicher Auswirkungen auf den gewonnenen Saft.

Diese Forderung stellt aufgrund ihrer Vielfältigkeit hohe Ansprüche an die Aufgabenstellung.

So ist u.a. nach der JP-A-5′588′999 ein Verfahren zur Entwässerung von Klärschlamm bekannt, mit welchem eine kürzere Presszeit und geringere Prozesskosten erzielt werden sollen, indem durch Ermitteln einer filtrierten Flüssigkeitsmenge bei deren Aenderung in einer bestimmten Zeit, in der sich die Flüssigkeitsmenge verringert, ein Steuersignal abgegeben wird, welches einen nächsten Presszyklus einleitet. Durch dieses Vorgehen kann ein Entwässerungsprozess wohl rationeller, jedoch nicht optimal an die unterschiedlichen Gegebenheiten angepasst durchgeführt werden.

Es stellt sich somit dem Fachmann die Aufgabe, ein Verfahren zur Steuerung der Entsaftung organischer, vornehmlich landwirtschaflticher Produkte wie Obst, Gemüse, Trauben oder dgl. Früchten mittels einer Presse zu schaffen, mit dem durch eine hohe Saftausbeute bei relativ kurzer Gesamtverweilzeit und ohne Qualitätsverluste ein hoher wirtschaftlicher Nutzen erzielt werden kann. Gleichzeitig soll die zu erbringende Lehre die Durchführung idealer Entsaftungsprozesse und die Einsparung an Energieaufwand und Verschleiss vermitteln.

Erfindungsgemäss wird diese Aufgabe nach dem kennzeichnenden Teil des Patentanspruches 1 gelöst.

Der Presszyklus dauert seit dem Unterbruch des Presshubes des vorangegangenen Presszyklusses und schliesst den Rückhub des Pressorganes sowie eine allfällige Auflockerungsphase und den Presshub dieses Presszyklusses ein. Von der Anwendung des erfindungsgemässen Verfahrens ist der nach dem Befüllen der Presse erste Presszyklus insofern betroffen, als dass durch ihn, unmittelbar bei Erreichen der maximalen mittleren Saftleistung mit dem Ende dieses Presshubes das verfahrensmässige Vorgehen gestartet wird.

Die Dauer eines Presszyklusses richtet sich nach der maximalen mittleren Saftleistung zweier sich folgender Presszyklen, wobei die mittlere Saftleistung der gewonnenen Saftmenge in der dazu verbrauchten Zykluszeit als Durchschnittswert entspricht.

Der Beginn des nächsten Presszyklus' erfolgt nach Beendigung des Presshubes, indem der Rückhub des Pressorganes eingeleitet wird.

Die maximale mittlere Saftleistung LQ eines Presszyklusses errechnet sich aus der während einer bestimmten Zeit gewonnenen Saftmenge Q pro Zeiteinheit, die zu Beginn des Presshubes stärker ansteigt und aufgrund der abnehmenden Pressbarkeit des Pressgutes anschliessend den Maximalwert der Saftleistung erreicht. An dieser kritischen Stelle ist eine optimale Wirtschaftlichkeit bei jedem einzelnen Presszyklus erreicht.

Eine weitere Verbesserung der Wirtschaflichkeit über mehrere Presszyklen bei der Entsaftung landwirtschaftlicher Produkte, die durch Versuche bestätigt wurde, kann dadurch erreicht werden bzw. tritt dann ein, wenn der Presshub eines Presszyklusses erst nach Erreichen der aus diesem Presszyklus gewonnenen maximalen mittleren Saftleistung LQ (k ...k ) beendet wird. Diese allgemeine Definition nimmt Rücksicht auf den nachfolgenden Presszyklus, dessen maximale mittlere Saftleistung erfahrungsgemäss unter derjenigen des vorausgegangenen Zyklusses liegt, und mindert die Saftleistungsdifferenz zweier Presszyklen zugunsten der Wirtschaftlichkeit des Verfahrens.

Eine weitere Begünstigung kann dann erzielt werden, wenn der Presshub eines Presszyklusses nicht nach der zu erwartenden maximalen mittleren Saftleistung LQ (k ) des nächstfolgenden Presszyklusses beendet wird, wodurch der schonenden Maischebehandlung Rechnung getragen wird.

Optimal erweist es sich, den Presshub eines Presszyklusses zu beenden, wenn die momentane Saftleistung Q die zu erwartende maximale mittlere Saftleitung LQ des nächsten Presszyklusses erreicht, sodass ein Ueberpressen der Maische bei günstigen wirtschaftlichen Bedingungen vermieden werden kann. Diese Vorgehensweisen gründen auf dem Vergleich der momentanen Saftleistung mit der zu erwartenden maximalen mittleren Saftleistung des nächsten Presszyklusses und eignen sich vorzüglich bei der Entsaftung von Obst, Früchten, Trauben oder anderen landwirtschaftlichen Produkten.

Weitere Einzelheiten und Vorteile der Erfindung ergeben sich aus der anschliessenden Beschreibung und der Zeichnung, auf die bezüglich aller nicht im Text beschriebenen Details ausdrücklich verwiesen wird. Es zeigen:
Fig. 1 eine schematische Darstellung des erfindungsgemässen Verfahrens,
Fig. 2 eine schematische Darstellung des erfindungsgemässen Verfahrens in verbesserter Ausführung und
Fig. 3 eine schematische Einrichtung zur Durchführung des Verfahrens.

Fig. 1 vermittelt in zeichnerischer Darstellung den Ablauf des Verfahrens zur Steuerung der Entsaftung organischer Produkte, vornehmlich Obst, Früchte, Trauben oder dgl. landwirtschaftlicher Produkte mittels einer Presse anhand eines Menge (Q) - / Zeit (T) - Diagramms. Während dem ersten Presszyklus innerhalb der Zeit Tₒ bewegt sich das Pressorgan aus der Ruhestellung gegen die Maische und verharrt so lange in der Pressstellung, bis die maximale mittlere Saftleistung LQ aus diesem Presszyklus erreicht worden ist. Die Saftausbeute ist anfänglich stärker zunehmend und flacht später ab, wobei die Saftmenge Q sich stetig vergrössert, währenddem andererseits die mittlere Saftleistung, d.h. die bis zum angenommenen Zeitpunkt erreichte durchschnittliche Saftmenge nach Erreichen ihres Maximalwertes sich abnehmend entwickelt. Neben diesen Parametern verläuft die Kurve der momentanen Saftleistung Q am Anfang steil ansteigend und fällt nach Erreichen der maximalen Leistung mit annähernd gleicher Steilheit ab und asymptotisch aus. Unterhalb des Scheitelpunktes der Q-kurve befindet sich der Wechselpunkt auf der mittleren Saftleistungskurve, wonach die zunehmend ansteigende mittlere Saftleistung sich in einen gegen den Scheitelpunkt flacheren Abschnitt übergeht und danach wieder abfällt. Der Scheitelpunkt ist gleichzeitig die Schnittstelle der mittleren Saftleistung LQ und der momentanen Saftleistung Q, die mit einem Durchflussmengenmesser und Rechner festgestellt wird. Ab diesem Zeitpunkt soll der Pressvorgang beendet und der nächste Preszyklus eingeleitet werden. Dieser beginnt mit dem Rückzug des Pressorgans und ist in Fig. 1 innerhalb des Zeitintervalls T dargestellt. Schon während dem Rückzug des Pressorgans kann auch die Auflockerung der Maische, beispielsweise durch Drehen des Pressbehälters einsetzen. Der Rückzug des Pressorgans ist in Fig. 1 durch die Zeichen T und die Auflockerung durch T bezeichnet. Die Dauer der einzelnen Presszyklen richtet sich nach dem Verfahrensablauf, sie ist variabel. Mit zunehmenden Presszyklen reduziert sich die momentane Saftleistung.

Fig. 2 stellt den erfindungsgemässen Verfahrensablauf mit gegenüber der Vorgehensweise von Fig. 1 verzögertem Presszyklenbeginn dar, d.h. der Rückhub des Pressorgans erfolgt nach erreichter maximaler mittlerer Saftleistung. Diese Massnahme beruht auf der Tatsache, dass im Verlauf des Pressvorganges die Saftleistungen der Presszyklen sich reduzieren.

Zur Vermeidung eines hohen, die Wirtschaftlichkeit des Pressvorganges beeinträchtigenden Saftleistungsgefälles, kann durch eine nach dem erzielten Maximalwert eingeleitete Stillegung oder Rückhubbewegung der mittleren Saftleistung an den nächstfolgende Presszyklus erzielt werden, wobei sich diese Vorgehensweise auf die Wahrscheinlichkeit eintretender Erfahrungswerte stützen muss. Dabei ist zu beachten, dass durch die zeitliche Verzögerung K der aus dem nächstfolgenden Presszyklus zu erwartende maximale mittlere Saftleistungswert nicht unterschritten wird. Alternativ kann der Presshub eines Presszyklusses dann beendet werden, wenn die momentane Leistung Q mit der zu erwartenden maximalen mittleren Saftleistung des nächsten Presszyklusses übereinstimmt.

Als Einrichtung zur Durchführung des erfindungsgemässen Verfahrens dient eine Presse der bekannten Art, an deren Saftauslassanordnung ein Mengenmesser als Geber eines Prozessors angeschlossen ist, welcher die Antriebsorgane der Presse an die herrschenden Verhältnisse angepasst steuert.

Als Mengenmesser eignet sich gemäss Fig. 3 u.a. eine an die Auslassanordnung 2 der Prese 9 anschliessbare Auffangwanne 3 oder dgl. Behälter, die mit einer als Ueberlauf ausgebildeten Wand 4 versehen ist. Eine von unten in die Auffangwanne 3 mündende Messleitung 5 ist mit einer Druckmessvorrichtung 6 als Messgeber versehen, der die während den einzelnen Presszyklen eintretenden Niveauänderungen misst und an einen Prozessor 7 weitergibt.

Selbstverständlich könnte auch ein Schwimmer, Ultraschall oder eine Druckdose am Boden der Auffangwanne 3 zur Messung der Niveauänderungen in der Auffangwanne 3 verwendet werden. Aufgrund der von einem Prozessor 7 registrierten Werte, wird auf die Antriebsorgane der Presse 9 steuernd 8 Einfluss genommen. Am Ende jedes Presszyklusses wird die Auffangwanne 3 über eine separate Leitung 10 entleert, wobei dazu ein von dem Prozessor 7 oder von Hand ansteuerbarer Schieber vorgesehen ist. Die Auffangwanne 3 selbst ist mit einem nach oben zurückversetzten Bodenteil 11 ausgebildet, sodass der Saft in den Bereich der Messleitung 5 nachfliessen kann.

## Patentansprüche

1. Verfahren zur Steuerung der Entsaftung organischer Produkte mittels einer während einem Pressvorgang mehrere Presszyklen ausübenden Presse, dadurch gekennzeichnet, dass der Presshub eines in einem eine Drainageeinrichtung aufweisenden Pressraum antreibbaren Pressorgans während eines Presszyklusses frühestens bei Erreichen der während diesem Presszyklus gewonnenen maximalen mittleren Saftleistung (LQ) beendet wird.

2. Verfahren nach Anspruch 1, dadurch gekennzeichnet, dass dieses nach Beendigung des ersten Presszyklusses beginnt.

3. Verfahren nach Anspruch 1, dadurch gekennzeichnet, dass die Dauer eines Presszyklusses durch die maximale mittlere Saftleistung von zwei einander folgenden Presszyklen bestimmt wird.

4. Verfahren nach Anspruch 1, dadurch gekennzeichnet, dass nach Beendigung des Presshubes der Rückhub des Pressorgans bzw. der nächste Presszyklus eingeleitet wird.

5. Verfahren nach Anspruch 1, dadurch gekennzeichnet, dass der Presshub eines Presszyklusses nach Erreichen der aus diesem Presszyklus gewonnenen maximalen mittleren Saftleitstung beendet wird.

6. Verfahren nach Anspruch 5, dadurch gekennzeichnet, dass der Presshub eines Presszyklusses nicht nach der aufgrund der vorangegangenen Werte der mittleren Saftleistung zu erwartenden maximalen mittleren Saftleistung des nächstfolgenden Presszyklusses beendet wird.

7. Verfahren nach Anspruch 5, dadurch gekennzeichnet, dass der Presshub eines Presszyklusses bei Erreichen der durch die zu erwartende maximale mittlere Saftleistung bestimmte momentane Saftleistung beendet wird.

## Claims

1. Process for controlling the extraction of juice from organic products by means of a press performing a plurality of pressing cycles during a pressing process, characterised in that the pressing stroke of a pressing member driven in a pressing space having a drainage means during a pressing cycle ends at the earliest when the maximum average juice yield (LQ) obtained during this pressing cycle is reached.

2. Process according to claim 1, characterised in that it commences upon completion of the first pressing cycle.

3. Process according to claim 1, characterised in that the duration of a pressing cycle is determined by the maximum average juice yield of two successive pressing cycles.

4. Process according to claim 1, characterised in that the return stroke of the pressing member or the next pressing cycle is initiated upon completion of the pressing stroke.

5. Process according to claim 1, characterised in that the pressing stroke of a pressing cycle ends when the maximum average juice yield obtained from this pressing cycle is reached.

6. Process according to claim 5, characterised in that the pressing stroke of a pressing cycle does not end after the expected maximum average juice yield of the next pressing cycle in accordance with the previous values of the average juice yield.

7. Process according to claim 5, characterised in that the pressing stroke of a pressing cycle ends when the instantaneous juice yield determined by the expected maximum average juice yield is reached.

## Revendications

1. Procédé de commande de l'extraction du jus de produits organiques, au moyen d'une presse accomplissant plusieurs cycles de pressage au cours d'un processus de pressage, caractérisé en ce que la course de pressage d'un organe de pressage qui peut être entraîné dans une chambre de pressage présentant un dispositif de drainage, s'achève, au cours d'un cycle de pressage, au plus tôt à l'atteinte du débit moyen maximal de jus (LQ) obtenu pendant ce cycle de pressage.

2. Procédé selon la revendication 1, caractérisé en ce qu'il commence à l'achèvement du premier cycle de pressage.

3. Procédé selon la revendication 1, caractérisé en ce que la durée d'un cycle de pressage est déterminé par le débit moyen maximal de jus de deux cycles de pressage consécutifs.

4. Procédé selon la revendication 1, caractérisé en ce que la course de retour de l'organe de pressage ou encore le cycle de pressage suivant est introduit à l'achèvement de la course de pressage.

5. Procédé selon la revendication 1, caractérisé en ce que la course de pressage d'un cycle de pressage s'achève à l'atteinte du débit moyen maximal de jus obtenu au cours de ce cycle de pressage.

6. Procédé selon la revendication 5, caractérisé en ce que la course de pressage d'un cycle de pressage ne s'achève pas sur la base du débit moyen maximal de jus du cycle de pressage suivant qui est attendu d'après les valeurs précédentes du débit moyen de jus.

7. Procédé selon la revendication 5, caractérisé en ce que la course de pressage d'un cycle de pressage s'achève à l'atteinte du débit momentané de jus déterminé par le débit moyen maximal de jus attendu.
